# EUROPÄISCHE PATENTSCHRIFT

(11) **EP 0 263 333 B1**
(45) Veröffentlichungstag und Bekanntmachung des Hinweises auf die Patenterteilung: **16.10.1991**
(21) Anmeldenummer: 87113532.3
(22) Anmeldetag: 16.09.1987
(51) Int. Cl.: F24F 13/06

(54) **Drall-Luftauslass**
Outlet for a vortex air flow
Sortie d'air à écoulement en spirales

(30) Priorität: 10.10.1986 DE 8626929 U
(43) Veröffentlichungstag der Anmeldung: 13.04.1988
(73) Patentinhaber: KESSLERTECH GMBH, D-35394 Giessen (DE)
(72) Erfinder: Detzer, Rüdiger, Dr.-Ing., D-6305 Alten-Buseck (DE)

(56) Entgegenhaltungen:
- US-A- 2 738 719
- US-A- 3 999 471

## Beschreibung

Die Neuerung betrifft einen Drall-Luftauslaß mit Luftkasten mit Zuluftstutzen sowie mit Luftauslaßtubus, in dem Leitschaufeln zur Erzeugung eines Dralls angeordnet sind.

Drall-Luftauslässe haben sich für viele Aufgaben der Lüftungstechnik durchgesetzt. So lassen sich turbulenzreiche Mischströmungen in einfacher Weise erzeugen, ohne daß im wesentlichen durch überlange Kernlänge eines austretenden Freistrahls bedingte Zugerscheinungen auftreten.

Aus der US-A-2738719 ist ein Drall-Luftauslaß der genannten Art bekannt, bei dem in dem mit der Auslaßdüse versehenen Luftauslaßtubus mittig zwei teleskopisch ineinander greifende perforierte Rohre angeordnet sind, die sich axial zum Tubus erstrecken. Am unteren Ende des Rohres größeren Durchmessers ist der Drallgeber befestigt, während das geschlossene Ende des Rohres kleineren Durchmessers mittels eines den geschlossenen Boden des Luftauslaßtubus durchgreifenden Gewindebolzens am Gehäuse des Luftauslasses befestigt ist. Die perforierten Rohre sind mit einem schallabsorbierenden Material gefüllt. Durch Veränderung des Teleskopeingriffes kann die Lage des Drallgebers bezüglich der Auslaßdüse axial verstellt werden. Nach Lösung des Gewindeeingriffes können die perforierten Rohre mit dem Drallgeber einerseits und der Luftauslaßtubus andererseits aus dem Gehäuse entfernt werden.
Werden derartige Drallauslässe in Bereichen eingesetzt, in denen erhöhte Anforderungen an die Luftreinheit gestellt werden - etwa in Reinen Räumen oder Reinen Arbeitsbereichen mit geringeren Anforderungen an die Luftreinheit - ergeben sich jedoch Probleme dadurch, daß die zur Reinigung der Zuluft eingesetzten Luftfilter in der Luftaufbereitungsanlage angeordnet sind. Die Verbindung von der Luftaufbereitungsanlage zu den einzelnen Luftauslässen geschieht über Rohrleitungen, in denen wegen der hohen Strömungsgeschwindigkeit der Luft in aller Regel Unterdruck herrscht. Dieser Unterdruck ist besonders dann ausgeprägt, wenn - wie üblich - die Reinen Räume unter Überdruck gehalten werden und der Überdruck sich in die regelmäßig oberhalb abgehängter Decken vorgesehenen Installationsräume fortpflanzt. Nie zu vermeidende Undichtigkeiten in den Rohrleitungen führen dann zu einem Einsaugen verunreinigter Luft aus den Installationsräumen, so daß selbst hochwertig gefilterte Zuluft nachträglich wieder verunreinigt wird.

Hier setzt die Neuerung ein, der die Aufgabe zugrunde liegt Drall-Luftauslässe der bekannten Bauart so weiter zu bilden, daß mit der Luft zum Ausblas gelangende Verunreinigungen dort abgeschieden werden, die zur Abscheidung eingesetzten Filter problemlos betrieben, gewartet und gewechselt werden können und die zu ersetzenden Teile als Einheit einfach und wirtschaftlich herstellbar sind.

Die Aufgabe wird dadurch gelöst, daß der mit der Ausströmdüse und dem Drallgeber versehene Auslaßtubus mit einem Filtereinsatz versehen als Einheit ausgebildet ist, wobei die Einheit auswechselbar ist und mit Befestigungsmitteln am Gehäuse des Luftauslasses befestigbar ist. Durch diese Ausbildung wird eine einfache Endfilterung der Zuluft erreicht, wobei das Filter unmittelbar vor dem Luftausläß angeordnet ist, so daß die gefilterte, in den zu belüftenden Raum ausströmende Luft keine Möglichkeit zur Aufnahme von Verunreinigungen aus dem Installationsgeschoß oder dem Deckenzwischenraum mehr hat. Die Auswechselung von Filter und Zulufttubus mit Drallgeber als Einheit erleichtert die Wartungsarbeiten, wobei der Austausch des Filters an der ausgewechselten Einheit später erfolgen kann, wenn nicht die gesamte Einheit verworfen wird. Bei dieser Art des Wechselns entfällt die durch die immer unvollständige Filterung der Zuluft von Zeit zu Zeit notwendig werdende Reinigung des Auslaßtubus und des Drallgebers, wobei zu beachten ist, daß diese Verschmutzung in einer Filterstandzeit keine gravierenden Werte annimmt.

Eine Weiterbildung ist dadurch gegeben, daß der Filtereinsatz als Filterpatrone ausgebildet ist, deren Innenzylinder einen Durchmesser aufweist, der etwa dem des Außentubus entspricht. Durch diese Ausbildung wird ein stoßverlustfreier Übertritt der Luft aus dem Inneren der Filterpatrone in den Auslaßtubus erreicht. Für die Herstellung und einen eventl. später erfolgenden Austausch des Filters ergibt sich darüber hinaus eine Zentriermöglichkeit, wenn der Innenzylinder die Filterpatrone an der Luftaustrittsseite überragt und der Luftaustrittstubus mit geringem Spiel über diesen Überstand geführt werden kann. Es versteht sich von selbst, daß der Drallgeber, der mit einer Traverse, mit einem Dreibein oder mit einem Kreuz im Luftauslaßtubus befestigt ist als Höhenanschlag dienen kann. Ebenso versteht es sich von selbst, daß im Zusammenhang mit der Befestigung des Drallgebers vorzugsweise über ein Dreibein eine Bajonettbefestigung des Luftauslaßtubus in einfacher Weise ermöglicht wird.

Weiter wird vorgeschlagen, daß die mit einem Deckel einseitig verschlossene und mit zwischen dem Innenzylinder und einem Außenzylinder angeordneten Filtermedium versehene Filterpatrone am Luftauslaßende eine den Innenzylinder und den Außenzylinder verbindende, das dazwischen angeordnete Filtermedium abdeckende ringförmige Abdeckung aufweist, die über den Radius des Außenzylinders ragend mit den Befestigungsmitteln zusammenwirkt. Durch diese überragende Abdeckung wird in einfacher Weise die Möglichkeit geschaffen den gesamten Einsatz mit Filterpatrone und Auslaßtubus am Gehäuse des Luftauslasses zu befestigen.

Dabei bieten sich verschiedene Lösungen an, wie etwa schraubbare Befestigungsmittel oder klemmende Befestigungsmittel nach Art eines Bajonettverschlusses.

Ein weiterer Vorschlag geht dahin, daß der nach außen überstehende Teil der ringförmigen Abdeckung im Abstand vom Außenzylinder rechtwinklig abgekantet und von den Befestigungsmitteln übergriffen ist. Durch diese Abkantung entsteht eine umlaufende Stehkante, an der die Befestigungsmittel,die mit Schrauben oder Federn den Andruck bewirken, angreifen. Durch den Abstand der Abkantung vom Außenzylinder wird darüber hinaus ein gegen das Gehäuse des Luftauslasses sich anlegender Ring enthalten, mit dessen Hilfe die Abdichtung des Einsatzes erreicht wird. In diesem Zusammenhang wird darüber hinaus vorgeschlagen, daß eine Ringdichtung zwischen dem Gehäuse und dem, den Außenzylinder der Filterpatrone überragenden Teil der ringförmigen Abdeckung angeordnet ist. Durch diese Lage der Dichtung wirken die Befestigungsmittel gleichzeitig als Anpreßmittel, so daß mittels Nachstellen der Befestigungsmittel die Dichtwirkung verbessert werden kann. Die Dichtung wird zweckmäßigerweise als Rundschnurdichtung oder als Dachprofil-Dichtung ausgeführt; in beiden Fällen ergeben sich bei noch nicht zu hohen Anpreßkräften bereits durch die linienhafte Berührung hinreichende Dicht-Drücke, die die Dichtheit des Einsatzes bewirken.

In einer bevorzugten Ausführungsform sind die Befestigungsmittel als mindestens drei über den Umfang verteilte Schraubflaschen ausgebildet, die einseitig gegen das Gehäuse abgestützt oder mit ihm verbunden sind und die mittels Muttern, die auf am Gehäuse befestigten und durch Löcher in den Schraublaschen geführten Schrauben vorgesehen sind, anziehbar sind, wobei jeder Schraublasche eine Schraube mit mindestens einer Mutter zugeordnet ist. Durch diese Ausführungsform wird erreicht, daß die Befestigungsmittel als Schraubmittel nachziehbar sind, daß die Befestigungsmittel nicht direkt mit dem Gehäuse verbunden sind und daß durch das Abstützen eine gute Kraftverteilung erreicht werden kann. Zweckmäßig ist es dabei auf der nicht spanenden Seite der Befestigungslaschen diese so zu unterfüttern, daß die Spannhöhe des zu spannenden, überstehenden Randes erreicht wird. In diesem Zusammenhang wird vorgeschlagen, daß die Schraublaschen als Winkelprofil-Abschnitte ausgebildet sind, deren Höhe der Höhe der rechtwinkligen Abkantung der ringförmigen Abdeckung entspricht. Durch diese Ausbildung stützt sich der eine Schenkel des Winkels des Winkelprofils gegen das Gehäuse ab, während - wegen der Höhengleichheit - der andere Schenkel auf die Stegkante des Abdeckringes drückt. Durch die zwischengelegte Dichtung ergibt sich dabei ein das Spannen begünstigender Spannweg.

Das Wesen der Neuerung wird anhand der Figuren 1 und 2 näher erläutert. Dabei zeigen
- Fig. 1: einen schematischen Querschnitt durch den Luftauslaß und
- Fig. 2: einen Schnitt entsprechend der Schnittlinie II-II (Fig. 1).

Der Luftauslaß 10 besteht im wesentlichen aus dem den Luftkasten umschließenden Gehäuse 11, das mit einem oberen Deckel 12 verschlossen ist. Befestigungsmittel wie Nieten, Schrauben oder Schweißverbindungen, angedeutet bei 12.1, halten den Deckel auf dem Gehäuse. Das dem Deckel 12 gegenüberliegende Ende des Gehäuses 11 ist mit einem umlaufenden Ring versehen, so daß eine Luftaustrittsöffnung entsteht. In diese Luftaustrittsöffnung wird der mit dem dem Ausströmtubus 17 versehene Filtereinsatz 14 eingesetzt.

Der Filtereinsatz 14 besteht aus einem Außenzylinder 14.1 und einem Innenzylinder 14.2, zwischen denen das Filtermedium 15 angeordnet ist. Dieses Filtermedium ist in aller Regel mit axial verlaufenden Falten versehen, die den Zwischenraum zwischen beiden luftdurchlässigen Zylindern, vorzugsweise Lochblech oder Streckmetall, ausfüllen. Einseitig ist die Filterpatrone 14 abgedeckt mit dem Deckel 16.1, während die andere Seite als Luftaustrittsseite offen bleibt. Die so gebildete Filterpatrone 14 ragt in den Luftkasten des Luftauslasses 10, in den durch die tangentiale Eintrittsöffnung 13 Luft der Zuluftanlage einströmt. Es versteht sich von selbst, daß auch Zuluftöffnungen im Bereich der Deckplatte 12 oder andere Luftzuführungen möglich sind.

Das luftaustrittsseitige Ende der Filterpatrone 14 ist im Bereich von Innen- und Außenzylinder mit einer ringförmigen Abdeckung 16.2 versehen, die das Filtermedium nach dieser Seite hin abdeckt. Diese ringförmige Abdeckung 16.2 überragt den Außenzylinder 14.1 und ist im Abstand von diesem rechtwinklig so abgekantet, daß die Stehkante in Richtung des Luftaustrittes weist. Gegen das Gehäuse 11 abgestützte Befestigungslaschen 11.1, als einzelne Winkelprofilstücke ausgebildet, werden mittels der Schraube 11.2 gegen die Stegkante der ringförmigen Abdeckung gepreßt, wobei zwischen dem Gehäuse 11, nahe dem aus Stabilitätsgründen nach innen umgekanteten, die Luftaustrittsöffnung begrenzenden Innenrand und dem überstehenden Teil des Abdeckringes 16.2 die Dichtung 16.3 angeordnet ist. Die als Quertraverse dargestellte Halterung 19 trägt über den Bolzen 19.1 und auf diesen höhenverstellbar den Drallgeber 18, der aus einzelnen, in einem Sinne verdrehten Leitschaufeln 18.1 gebildet ist. Diese Leitschaufeln sind in aller Regel im gleichen Winkel angestellt, so daß der austretenden Luft ein einheitlicher Drall erteilt wird. In besonderen Fällen ist es jedoch auch möglich die Winkelanstellung jeder einzelnen der Leitschaufeln 18.1 den Erfordernissen entsprechend zu justieren. In der Darstellung ist der Bolzen 19.1 als Schraubbolzen dargestellt, der mittels der Muttern 19.2 in der Quertraverse 19 fixiert ist, wobei bei gelösten Muttern der Bolzen 19.1 gegenüber der Quertraverse 19 in seiner Höhe verschoben und durch Festziehen der Muttern 19.2 fixiert werden kann. Eine weitere Höhenverstellbarkeit ist dadurch gegeben, daß der Drallgeber 18 mittels Muttern 19.3 auf dem Bolzen 19.1 höhenverstellbar und in seiner Höheneinstellung fixierbar befestigt ist.

Auf den überstehenden Teil des Innenzylinders 14.3 der Filterpatrone aufgesetzt ist der Ausströmtubus 17, dessen unteres Ende als Ausströmdüse 17.1 ausgebildet ist. Beim Einsatz in Räumen mit abgehängten Decken schließt die Unterkante der Austrittsöffnung 17.1 vorteilhafterweise mit der Unterkante der abgehängten Decke 20 ab.

Bei der Auswahl des Filtermediums 15 sind die an die Filterung zu stellenden Anforderungen zu beachten. Da mit steigenden Anforderungen die Strömungsgeschwindigkeit der Luft durch das Filtermedium zurückgenommen werden muß, muß die Filterfläche entsprechend dem auszublasenden Luftstrom vergrößert werden. Dies kann zunächst durch Vergrößerung der Zahl der Falten geschehen, bis eine nicht mehr zu überschreitende Faltendichte erreicht wird. Darüber hinaus kann die Tiefe der Falten ebenfalls vergrößert werden, wobei - bei gegebenem Durchmesser des Innenzylinders - sich der Durchmesser des Außenzylinders vergrößert. Dies bedingt jedoch auch eine größere Öffnung im Gehäuse des Luftauslasses. Um eine weitere Vergrößerung der Filterfläche durchzuführen bietet sich eine Vergrößerung der Höhe der Filterpatrone an, wodurch allerdings die Höhe des Luftauslasses ebenfalls vergrößert wird. Durch eine Kombination aller drei Maßnahmen lassen sich jedoch in aller Regel auch für extreme Anforderungen Luftauslässe nach der Neuerung bauen, die den Anforderungen sowohl aus filtertechnischer Sicht als auch aus strömungstechnischer Sicht gerecht werden.

## Patentansprüche

1. Drall-Luftauslaß mit Luftkasten (11,12) mit Zuluftstutzen (13) sowie mit Luftauslaßtubus (17), in dem Leitschaufeln (18.1) zur Erzeugung eines Dralls angeordnet sind, **dadurch gekennzeichnet,** daß der mit einer Ausströmdüse (17.1) und dem Drallgeber (18) versehene Auslaßtubus (17) mit einem Filtereinsatz (14) versehen als Einheit ausgebildet ist, wobei die Einheit auswechselbar ist und mit Befestigungsmitteln (11.1, 11.2) am Gehäuse (11) des Luftauslasses (10) befestigbar ist.

2. Drall-Luftauslaß nach Anspruch 1, **dadurch gekennzeichnet,** daß der Filtereinsatz als Filterpatrone ausgebildet ist, deren Innenzylinder (14.2) einen Durchmesser aufweist, der etwa dem des Auslaßtubus (17) entspricht.

3. Drall-Luftauslaß nach Anspruch 2, **dadurch gekennzeichnet,** daß die mit einem Deckel (16.1) einseitig verschlossene und mit zwischen dem Innenzylinder (14.2) und einem Außenzylinder (14.1) angeordnetem Filtermedium (15) versehene Filterpatrone am Luftaustrittsende eine den Innenzylinder (14.2) und den Außenzylinder (14.1) verbindende, das dazwischen angeordnete Filtermedium (15) abdeckende, ringförmige Abdeckung (16.2) aufweist, die über den Radius des Außenzylinders ragend mit den Befestigungsmitteln zusammenwirkt.

4. Drall-Luftauslaß nach Anspruch 3, **dadurch gekennzeichnet,** daß der nach außen überstehende Teil der ringförmigen Abdeckung (16.2) im Abstand von Außenzylinder (14.1) rechtwinklig abgekantet und von den Befestigungsmitteln übergriffen ist.

5. Drall-Luftauslaß nach Anspruch 3 oder 4, **dadurch gekennzeichnet,** daß eine Ringdichtung (16.3) zwischen dem Gehäuse (11) und dem den Außenzylinder (14.1) der Filterpatrone überragenden Teil der ringförmigen Abdeckung (16.2) angeordnet ist.

6. Drall-Luftauslaß nach einem der Ansprüche 1 bis S, **dadurch gekennzeichnet,** daß die Befestigungsmittel als mindestens drei über den Umfang verteilte Schraublaschen (11.1) ausgebildet sind, die einseitig gegen das Gehäuse abgestützt oder mit ihm verbunden sind und die mittels Muttern,die auf am Gehäuse (11) befestigten und durch Löcher in den Schraublaschen (11.1) geführten Schrauben (11.2) vorgesehen sind, anziehbar sind, wobei jeder Schraublasche (11.2) eine Schraube (11.2) mit mindestens einer Mutter zugeordnet ist.

7. Drall-Luftauslaß nach Anspruch 6, **dadurch gekennzeichnet,** daß die Schraublaschen (11.1) als Winkelprofil-Abschnitte ausgebildet sind, deren Höhe der Höhe der rechtwinkligen Abkantung der ringförmigen Abdeckung (16.2) entspricht.

8. Drall-Luftauslaß nach einem der Ansprüche 1 bis 7, **dadurch gekennzeichnet,** daß der mit Leitschaufeln (18.1) versehene Drallgeber (18) mit Haltemitteln (19, 19.1) koaxial im Auslaßtubus (17) gehalten ist, wobei der Drallgeber (18) axial verstellbar und in verstellter Lage fixierbar ist.

## Claims

1. A rotary-type air outlet having an air box (11, 12) with an inlet air socket (13) and having an air outlet tube (17) in which guide blades (18.1) for generating a rotation are arranged, characterised in that the outlet tube (17) provided with an outflow nozzle (17.1) and the rotor (18) is constructed as a unit provided with a filter element (14), the unit being replaceable and capable of being fastened to the casing (11) of the air outlet (10) by means of fasteners (11.1, 11.2).

2. A rotary-type air outlet according to claim 1, characterised in that the filter element is constructed as a filter cartridge whose inner cylinder (14.2) has a diameter which corresponds approximately to that of the outlet tube (17).

3. A rotary-type air outlet according to claim 2, characterised in that at the air outlet end the filter cartridge, which is closed at one end by a lid (16.1) and provided with a filter medium (15) arranged between the inner cylinder (14.2) and an outer cylinder (14.1), has an annular cover (16.2), which connects the inner cylinder (14.2) and the outer cylinder (14.1) and covers the filter medium (15) arranged therebetween and, projecting beyond the radius of the outer cylinder, cooperates with the fasteners.

4. A rotary-type air outlet according to claim 3, characterised in that the part of the annular cover (16.2) projecting outwards is bent at right angles at a distance from the outer cylinder (14.1) and overlapped by the fasteners.

5. A rotary-type air outlet according to claim 3 or 4, characterised in that a ring seal (16.3) is arranged between the casing (11) and the part of the annular cover (16.2) which projects beyond the outer cylinder (14.1) of the filter cartridge.

6. A rotary-type air outlet according to one of claims 1 to 5, characterised in that the fasteners are constructed as at least three screw lugs (11.1) distributed over the circumference, which are supported on one side against the casing or are connected to it and can be tightened by means of nuts, which are provided on screws that are fastened to the casing (11) and guided through holes in the screw lugs (11.1), a screw (11.2) with at least one nut being assigned to each screw lug (11.1).

7. A rotary-type air outlet according to claim 6, characterised in that the screw lugs (11.1) are constructed as angle sections whose height corresponds to the height of the right-angled bend of the annular cover (16.2).

8. A rotary-type air outlet according to one of claims 1 to 7, characterised in that the rotor (18) provided with guide blades (18.1) is retained coaxially in the outlet tube (17) by retaining means (19, 19.1), the rotor (18) being axially adjustable and capable of being fixed in the adjusted position.

## Revendications

1. Sortie d'air à écoulement hélicoïde comportant un caisson d'air (11, 12), une tubulure de raccord d'alimentation en air (13), ainsi qu'un tube de sortie d'air (17) dans lequel sont disposées des pales directrices (18.1) destinées à produire un écoulement hélicoïde, caractérisée en ce que le tube de sortie (17) muni d'une buse d'éjection (17.1) et du générateur d'écoulement hélicoïde (18) est également pourvu d'un insert filtrant (14) en étant réalisé sous la forme d'un module, ce module étant interchangeable et susceptible d'être fixé sur le carter (11) de la sortie d'air (10) à l'aide de moyens de fixation (11.1, 11.2).

2. Sortie d'air à écoulement hélicoïde selon la revendication 1, caractérisée en ce que l'insert filtrant est réalisé sous la forme d'une cartouche filtrante dont le cylindre intérieur (14.2) présente un diamètre qui correspond environ à celui du tube de sortie (17).

3. Sortie d'air à écoulement hélicoïde selon la revendication 2, caractérisée en ce que la cartouche filtrante fermée d'un côté par un couvercle (16.1) et pourvue d'un agent filtrant (15) disposé entre le cylindre intérieur (14.2) et le cylindre extérieur (14.1), comporte à l'extrémité de sortie d'air, un élément de recouvrement (16.2) de forme annulaire, reliant le cylindre intérieur (14.2) et le cylindre extérieur (14.1), recouvrant l'agent filtrant (15) disposé entre les deux cylindres, et coopérant avec les moyens de fixation en s'étendant vers l'extérieur au-delà du rayon du cylindre extérieur.

4. Sortie d'air à écoulement hélicoïde selon la revendication 3, caractérisée en ce que la partie de l'élément de recouvrement (16.2) de forme annulaire qui fait saillie vers l'extérieur, est coudée à angle droit à distance du cylindre extérieur (14.1) et est chevauchée par les moyens de fixation.

5. Sortie d'air à écoulement hélicoïde selon la revendication 3 ou 4, caractérisée en ce qu'un joint d'étanchéité annulaire (16.3) est disposé entre le carter (11) et la partie de l'élément de recouvrement (16.2) de forme annulaire qui fait saillie par rapport au cylindre extérieur (14.1) de la cartouche filtrante.

6. Sortie d'air à écoulement hélicoïde selon l'une des revendications 1 à 5, caractérisée en ce que les moyens de fixation sont réalisés sous la forme d'au moins trois languettes de vissage (11.2) réparties sur la périphérie, qui d'un côté s'appuient contre le carter (11) ou sont reliées à celui-ci, et qui peuvent être serrées au moyen d'écrous prévus sur des vis (11.2) fixées sur le carter et passant au travers de trous dans les languettes de vissage (11.1), une vis (11.2) comportant au moins un écrou étant associée à chaque languette de vissage (11.1).

7. Sortie d'air à écoulement hélicoïde selon la revendication 6, caractérisée en ce que les languettes de vissage (11.1) sont réalisées sous la forme de tronçons de cornière dont la hauteur correspond à la hauteur de la partie coudée à angle droit de l'élément de recouvrement (16.2) de forme annulaire.

8. Sortie d'air à écoulement hélicoïde selon l'une des revendications 1 à 7, caractérisée en ce que le générateur d'écoulement hélicoïde (18) pourvu de pales directrices (18.1) est maintenu coaxialement dans le tube de sortie (17) à l'aide de moyens de maintien (19, 19.1), le générateur d'écoulement hélicoïde (18) pouvant être réglé axialement et être fixé dans sa position de réglage.
